# EUROPÄISCHE PATENTSCHRIFT

(11) **EP 0 728 681 B1**
(45) Veröffentlichungstag und Bekanntmachung des Hinweises auf die Patenterteilung: **06.05.1998**
(21) Anmeldenummer: 96101688.8
(22) Anmeldetag: 06.02.1996
(51) Int. Cl.: B65F 3/04

(54) **Verfahren und Vorrichtung zum Steuern einer Hubvorrichtung**
Method and device for controlling a lifting device
Procédé et dispositif de commande d'un dispositif de levage

(30) Priorität: 23.02.1995 DE 19506376
(43) Veröffentlichungstag der Anmeldung: 28.08.1996
(73) Patentinhaber: Max Aicher GmbH Entsorgungstechnik, 83404 Ainring (DE)
(72) Erfinder: Henkel, Gerald, Dr.-Ing., D-92637 Weiden (DE)
(74) Vertreter: Schieschke, Klaus, Dipl.-Ing.

(56) Entgegenhaltungen:
- EP-A- 0 496 166
- US-A- 4 714 122
- US-A- 5 230 393

## Beschreibung

Die Erfindung bezieht sich auf ein Verfahren und eine Vorrichtung zum Steuern einer Hubvorrichtung, welche zum Bewegen einer Last über ein durch mindestens eine Antriebsvorrichtung angetriebenes Hebelsystem von einer Abgabestelle zu einer Aufnahmestelle dient, insbesondere Hubvorrichtung bei einem Müllsammelfahrzeug zum Entsorgen von Müllbehältern in einem auf dem Fahrzeug befindlichen Sammelcontainer.

Aus dem Stand der Technik ist bereits bekannt, gefüllte Müllbehälter über das Fahrerhaus eines Müllsammelfahrzeuges von einer Aufnahmestelle zu einer im Bereich eines Sammelcontainers liegenden Abgabestelle zu bewegen und sie dort durch Kippen zu entleeren. Hierbei erfolgt die Bewegung dieser gefüllten Müllsammelbehälter unabhängig von der Last des zu entsorgenden Mülls, so daß daraus insgesamt ein unrationeller Arbeitsablauf resultiert.

Entsprechend liegt der vorliegenden Erfindung die Aufgabe zugrunde, ein Verfahren und eine Vorrichtung der eingangs genannten Art zu schaffen, welche insbesondere beim Entsorgen von Müll die auftretenden Belastungen beim Bewegungsablauf der Hubvorrichtung berücksichtigt.

Diese Aufgabe wird erfindungsgemäß dadurch gelöst, daß nach Messen des Gewichts der Last die Hubgeschwindigkeit nach Lastgrenzen der Antriebsvorrichtung eingestellt wird.

Hierdurch ergibt sich der Vorteil, daß entsprechend dem vorliegenden Lastbetrag eine geringere oder eine höhere Hubgeschwindigkeit zum Bewegen der Hubvorrichtung aufgebracht wird; ist eine zulässige obere Lastgrenze erreicht, so blockiert die Hubvorrichtung, so daß vorteilhafterweise Unfallgefahren einwandfrei vermieden werden.

Bei einem Verfahren, bei welchem die Antriebsvorrichtung als hydraulische Kolbenzylindereinheit ausgebildet ist, besteht die Möglichkeit, daß über den Hydraulikdruck der Kolbenzylindereinheit das Messen des Gewichts der Last erfolgt. Hierbei können beispielsweise an sich bekannte Proportionalventile Anwendung finden.

Liegen andere Hubvorrichtungen vor, so können beispielsweise zum Ermitteln des Gewichts der Last Biegebalken, piezo-elektrische Elemente bzw. Druckmeßdosen Anwendung finden.

Vorteilhafterweise finden in weiterer Ausgestaltung der Erfindung zwei Hubgeschwindigkeiten Anwendung, mit welchen die Kolbenzylindereinheit zum Bewegen der Last angetrieben werden, wobei die jeweilige Hubgeschwindigkeit umgekehrt proportional zum Lastbetrag ist.

Zwischen der Abgabestelle und der im Bereich eines Sammelcontainers liegenden Aufnahmestelle kann sich ein sogenannter Riegelkontrollpunkt mit Doppelfunktion befinden, nämlich Überprüfung, ob die Hubvorrichtung funktionssicher in den Lagerbereich des jeweiligen gefüllten Müllbehälters eingeklinkt ist, und außerdem Messen des Gewichts der Last.

Vorteilhafte Weiterbildungen ergeben sich aus den zusätzlichen Unteransprüchen.

Die Erfindung wird nachfolgend anhand von in der Zeichnung dargestellten Ausführungsbeispielen näher beschrieben. In der Zeichnung zeigen:
- Fig. 1: eine schematische Seitenansicht einer Vorrichtung zur Durchführung des erfindungsgemäßen Verfahrens;
- Fig. 2: eine Seitenansicht des vorderen Bereichs eines Müllsammelfahrzeuges mit Hubvorrichtung und Antrieb, teils gebrochen;

In Fig. 1 ist eine Hubvorrichtung 1 schematisch dargestellt, welche aus einem Hebelsystem besteht, dessen Hebel 4 in einem Anlenkpunkt 21 ortsfest angelenkt ist. An diesen Hebel greift eine Antriebsvorrichtung 3, beispielsweise eine Kolbenzylindereinheit mit Kolbenstange 11 an, welche in einem Gelenkpunkt 25 mit dem Hebel 4 verbunden ist. Durch Betätigung der Kolbenzylindereinheit 10 läßt sich damit beispielsweise eine auf dem Boden stehende Last 2 von einer Aufnahmestelle A zu einer Abgabestelle B bewegen, wobei im Bereich der Abgabestelle B beispielsweise ein Sammelcontainer 7 angeordnet ist.

Ein die Last 2 aufnehmender Behälter 6 ruht auf einer Vorrichtung 30, welche dazu dient, das Gewicht der Last 2 zu ermitteln. Diese Vorrichtung kann beispielsweise ein Biegebalken, ein piezo-elektrisches Element, eine Druckmeßdose oder eine den Hydraulikdruck der Kolbenzylindereinheit 10 beeinflussende Einrichtung sein.

Nach Ermitteln des Gewichts der im Behälter 6 befindlichen Last 2 mit Hilfe der Vorrichtung 30 wird dieser Wert über eine Leitung 31 einer Steuereinheit 32 mitgeteilt, welche ihrerseits die Antriebsvorrichtung 3, d.h. die Kolbenzylindereinheit 10 in deren Bewegungsablauf steuert.

Entsprechend der ermittelten Last schwenkt nun der Hebel 4, d.h. die Hubvorrichtung 1 mit geringerer oder höherer Hubgeschwindigkeit (Kurvenverlauf K) von der Aufnahmestelle A zu der Abgabestelle B: Bei geringer Last 2 erfolgt dies mit hoher Hubgeschwindigkeit - bei hoher Last 2 ist die Hubgeschwindigkeit entsprechend geringer.

Liegt der Betrag der Last 2 über einem zulässigen Bereich, so wird über die Steuervorrichtung 32 der Antrieb der Kolbenzylindereinheit 10 aus Sicherheitsgründen stillgesetzt, so daß eine unerwünschte Bewegung einwandfrei vermieden wird.

Die Anwendung der in Fig. 1 schematisch dargestellten Vorrichtung ist in Fig. 2 anhand eines praktischen Ausführungsbeispiels näher erläutert. Hier findet beispielsweise ein Müllsammelfahrzeug 5 Anwendung, welches im vorderen Bereich als Hubvorrichtung 1 einen Hebel 4 aufweist, dessen Schwenkarm 20 im Drehpunkt 21 gelagert ist. Dieser Schwenkarm bewegt sich mit Hilfe der Antriebsvorrichtung 3, d.h. der Kolbenzylindereinheit 10, durch die Kolbenstange 11 aus der in Fig. 2 ausgezogenen Position in die im Bereich des Fahrerhauses liegende gestrichelte Lage und umgekehrt. Hierzu ist die Kolbenstange 11 über einen Gelenkpunkt 25 mit dem Schwenkarm 20 verbunden.

Der Schwenkarm 20 weist seinerseits im vorderen Bereich eine sogenannte Kammverriegelung 23 auf, welche den Kurvenverlauf K beschreibt und bei heruntergeschwenktem Schwenkarm 20 in der Lage ist, in einen Lagerbereich 24 eines die Last 2 aufnehmenden, auf den Boden stehenden Müllbehälters 6 einzugreifen. Dieser Müllbehälter 6 befindet sich in einer in ausgezogenen Linien dargestellten Anstellposition, d.h. in der Aufnahmestellung A.

Durch Schwenken des Schwenkarms 20 um den Drehpunkt 21 im Uhrzeigersinn greift die Kammverriegelung 23 des Schwenkarms 20 in den Lagerbereich 24 des gefüllten Müllbehälters 6 und hebt diesen aus der Position A zu einem sogenannten Riegelkontrollpunkt R. In diesem Riegelkontrollpunkt R wird über den Hydraulikdruck der Kolbenzylindereinheit 10 beispielsweise mit Hilfe an sich bekannter, nicht näher dargestellter Proportionalventile das Gewicht der Last 2 ermittelt und außerdem überprüft, ob die Kammverriegelung 23 des Schwenkarms 20 funktionssicher in den Lagerbereich des gefüllten Müllbehälters 6 eingreift.

Nach Ermittlung des Gewichts der Last 2 wird analog der schematischen Ausführungsform nach Fig. 1 die funktionsrichtige, auf die Last des gefüllten Müllbehälters 6 abgestellte Hubgeschwindigkeit festgelegt, wonach sich der Schwenkarm 20 mit Hilfe der Kolbenzylindereinheit 10 in die Abgabeposition B bewegt, in welcher der Behälter 6 in eine Kipposition gelangt und dort der Müll in einen schematisch dargestellten Sammelbehälter 7 bzw. in eine Schubvorrichtung abgegeben wird, von welcher der Müll z.B. über einen Preßstempel in den Müllsammelbehälter weitergeschoben wird.

Erfindungsgemäß ergibt sich also eine spezielle Verknüpfung des Gewichts, d.h. der Last 2 in dem Behälter 6 mit der Fördergeschwindigkeit, d.h. der Hubgeschwindigkeit des Schwenkarms 20. Es können beispielsweise zwei Geschwindigkeiten vorgesehen sein, z.B. eine hohe Geschwindigkeit bis zu 240 kg und in den Bereichen zwischen 240 und 550 kg eine geringere Hubgeschwindigkeit. Oberhalb einer Last von 550 kg ist vorteilhafterweise die Hubvorrichtung 1, d.h. der Schwenkarm 20, mit dessen Antrieb über die Kolbenzylindereinheit 10 blockiert, um Überlastung und Unfallgefahr zu vermeiden.

Durch die erfindungsgemäße Verknüpfung des Gewichts der Last 2 mit der Fördergeschwindigkeit des Schwenkarms 20 mit Hilfe des erfindungsgemäßen Verfahrens ergibt sich ein rationeller Arbeitsablauf, welcher insbesondere beim Entsorgen von Müll mit Hilfe eines Müllsammelfahrzeuges kosteneffektiv ist.

## Patentansprüche

1. Verfahren zum Steuern einer Hubvorrichtung, welche zum Bewegen einer Last über ein durch mindestens eine Antriebsvorrichtung angetriebenes Hebelsystem von einer Abgabestelle zu einer Aufnahmestelle dient, insbesondere Hubvorrichtung bei einem Müllsammelfahrzeug zum Entsorgen von Müllbehältern in einem auf dem Fahrzeug befindlichen Sammelcontainer,
dadurch gekennzeichnet,
daß nach Messen des Gewichts der Last (2) die Hubgeschwindigkeit nach Lastgrenzen der Antriebsvorrichtung (3) eingestellt wird.

2. Verfahren nach Anspruch 1, wobei die Antriebsvorrichtung als hydraulische Kolbenzylindereinheit ausgebildet ist,
gekennzeichnet durch Messen des Gewichts der Last (2) über den Hydraulikdruck der Kolbenzylindereinheit (10).

3. Verfahren nach Anspruch 1 oder 2,
gekennzeichnet durch zwei Hubgeschwindigkeiten der Kolbenzylindereinheit (10) zum Bewegen der Last (2), wobei die jeweiligen Hubgeschwindigkeit umgekehrt proportional zum Lastbetrag ist.

4. Verfahren nach einem der vorhergehenden Ansprüche,
gekennzeichnet durch Bewegen eines gefüllten Müllbehälters (6) über die Kolbenzylindereinheit (10) von einer als Aufnahmestelle (A) ausgebildeten Anstellposition zu einem Riegelkontrollpunkt (R), bei welchem das Messen des Gewichts des gefüllten Müllbehälters (7) erfolgt, wonach entsprechend des ermittelten Gewichts die Kolbenzylindereinheit (10) den Müllbehälter (7) mit der jeweiligen Hubgeschwindigkeit zu der im Bereich des Sammelbehälters (7) liegenden Abgabestelle (B) bewegt.

5. Vorrichtung zur Durchführung des Verfahrens nach einem der vorhergehenden Ansprüche,
dadurch gekennzeichnet,
daß zum Messen des Gewichts der Last (2) mindestens ein Biegebalken, ein piezo-elektrisches Element eine Druckmeßdose oder der hydraulische Druck der Kolbenzylindereinheit (10) eingesetzt ist.

6. Vorrichtung nach Anspruch 5,
gekennzeichnet durch Proportionalventile im Bereich der Kolbenzylindereinheit (10).

7. Anwendung des erfindungsgemäßen Verfahrens nach einem oder mehreren der Ansprüche 1 - 4 bei einem Müllsammelfahrzeug (5) mit einer die Müllbehälter (7) über das Fahrerhaus (12) zu dem dahinterliegenden Sammelbehälter (7) schwenkenden Hubvorrichtung (1).

## Claims

1. A method for controlling a lifting device which serves for moving a load by means of a lever system driven by at least one drive means from a delivery point to a receiving point, in particular a lifting device in a refuse collection vehicle for emptying refuse containers in a collecting container located on the vehicle, characterised in that after measuring the weight of the load (2) the lifting speed is set according to load limits of the drive device (3).

2. A method according to Claim 1, wherein the drive means is designed as a hydraulic piston-cylinder unit, characterised by measuring the weight of the load (2) by means of the hydraulic pressure of the piston-cylinder unit (10).

3. A method according to Claim 1 or 2, characterised by two lifting speeds of the piston-cylinder unit (10) for moving the load (2), the respective lifting speed being inversely proportional to the amount of load.

4. A method according to one of the preceding claims, characterised by moving a filled refuse container (6) by means of the piston-cylinder unit (10) from a queuing position designed as a receiving point (A) to a bolt checking point (R), at which the measurement of the weight of the filled refuse container (7) is effected, whereafter corresponding to the weight determined the piston-cylinder unit (10) moves the refuse container (7) at the respective lifting speed to the delivery point (B) located in the region of the collecting container (7).

5. A device for performing the method according to one of the preceding claims, characterised in that at least one transverse beam, a piezoelectric element, a pressure pickup or the hydraulic pressure of the piston-cylinder unit (10) is used to measure the weight of the load (2).

6. A device according to Claim 5, characterised by proportional valves in the region of the piston-cylinder unit (10).

7. The application of the method according to the invention according to one or more of Claims 1 - 4 to a refuse collection vehicle (5) with a lifting device (1) which pivots the refuse container (7) over the driver's cabin (12) to the collecting container (7) located therebehind.

## Revendications

1. Procédé de commande d'un dispositif de levage, en particulier de véhicules de collecte de déchets, pour vider des récipients de déchets dans un conteneur de collecte se trouvant sur le véhicule, servant au déplacement d'une charge depuis un emplacement d'évacuation vers un emplacement de réception par un système à leviers entraîné par au moins un dispositif d'entraînement, caractérisé en ce qu'après une mesure du poids de la charge (2), la vitesse de levage est réglée selon les limites de charge du dispositif d'entraînement (3).

2. Procédé selon la revendication 1, dans lequel le dispositif d'entraînement est réalisé sous la forme d'une unité hydraulique à vérins, caractérisé par la mesure du poids de la charge (2) par l'intermédiaire de la pression hydraulique de l'unité à vérins (10).

3. Procédé selon la revendication 1 ou 2, caractérisé par deux vitesses de levage de l'unité (10) à vérins pour le déplacement de la charge (2), la vitesse de levage étant respectivement inversement proportionnelle à la charge.

4. Procédé selon l'une quelconque des revendications précédentes, caractérisé par le déplacement d'un récipient rempli de déchets (7) par l'intermédiaire de l'unité (10) à vérins depuis une position de mise en place réalisée en tant qu'emplacement de réception (A), vers un point ( R) de contrôle de verrouillage auquel s'effectue la mesure du poids du récipient rempli de déchets (7), après quoi l'unité (10) à vérins déplace le récipient de déchets (7) en fonction du poids déterminé avec la vitesse de levage correspondante vers l'emplacement (B) d'évacuation se trouvant dans la zone du récipient de collecte (7).

5. Dispositif pour la mise en oeuvre du procédé selon l'une quelconque des revendications précédentes, caractérisé en ce que pour la mesure du poids de la charge (2), on utilise au moins une poutre de flexion, un élément piézo-électrique, un boîtier de mesure de pression, ou on utilise la pression hydraulique de l'unité à vérins (10).

6. Dispositif selon la revendication 5, caractérisé par des vannes proportionnelles disposées au niveau de l'unité de vérins (10).

7. Application d'un procédé selon l'invention selon l'une ou plusieurs des revendications 1 à 4, pour un véhicule de collecte de déchets (5) comprenant un dispositif de levage (1) levant avec un basculement les récipients de déchets (7) au-dessus de l'habitacle du conducteur (12) vers le récipient de collecte (7) situé à l'arrière de celui-ci.
